# EUROPÄISCHE PATENTSCHRIFT

(11) **EP 0 512 426 B1**
(45) Veröffentlichungstag und Bekanntmachung des Hinweises auf die Patenterteilung: **07.12.1994**
(21) Anmeldenummer: 92107427.4
(22) Anmeldetag: 30.04.1992
(51) Int. Cl.: B21D 15/04

(54) **Verfahren und Vorrichtung zum Anbringen von Gewindezügen auf Mehrkantrohren**
Method and device for making threads on polygonal tubes
Procédé et dispositif pour la réalisation de filetages sur des tubes polygonales

(30) Priorität: 02.05.1991 DE 4114336
(43) Veröffentlichungstag der Anmeldung: 11.11.1992
(73) Patentinhaber: PERI GMBH, D-89264 Weissenhorn (DE)
(72) Erfinder: Schwörer, Artur, Dipl.-Ing. (FH), W-7913 Senden (DE); Handvest, Werner, Dipl.-Ing., W-7912 Weissenhorn (DE)
(74) Vertreter: KOHLER SCHMID + PARTNER

(56) Entgegenhaltungen:
- DE-A- 3 514 485
- FR-A- 552 911
- FR-A- 2 203 685
- US-A- 3 314 276

## Beschreibung

Die Erfindung bezieht sich zunächst auf ein Verfahren zum Anbringen von Gewindezügen auf Kanten eines Mehrkantrohres. Wegen dem eckigen Querschnitt des Rohres können die Gewindezüge nicht durch Einrollen des Gewindes aufgebracht werden, so daß bisher bei Mehrkantrohren die Gewinde spanabhebend, z. B. durch eine Schneidkluppe eingeschnitten wurden. Dies bringt bei vieleckigem Querschnitt der Rohre und damit flachem Kantenwinkel und entsprechender Wandstärke der Rohre wenig Probleme. Es befinden sich Segmente eines Gewindes im Bereich der Kanten, der mittlere Bereich der ebenen Seitenwände ist frei von Gewindezügen. Hat das Mehrkantrohr jedoch wenig Kanten - beispielsweise 5, 4 oder 3 Kanten-, so müssen die Gewindesegmente an den Kanten verhältnismäßig tief eingeschnitten werden, um einer in die Gewindezüge eingreifenden Gewindemutter einen ausreichend tiefen und in Längsrichtung der Gewindezüge ausreichenden Eingriff zu geben. Dadurch wird die Wand im Gewindegrund sehr dünn, möglicherweise bricht im Bereich der Kante die Wand ganz durch, so daß im Gewindegrund jeweils ein Loch entsteht.

Der Erfindung liegt die Aufgabe zugrunde, im Bereich der Kanten von Mehrkantrohren angeordnete Gewindesegmente zu verbessern.

Gemäß der Erfindung wird diese Aufgabe zunächst dadurch gelöst, daß das Rohr spanlos verformt wird. Dabei wird zunächst eine Spreizklaue, deren Außenfläche die Innenkontur eines Abschnittes der herzustellenden Gewindesegmente aufweist, als Unterwerkzeug von innen gegen die Wand des Mehrkantrohres gespannt. Anschließend wird mindestens ein Außenwerkzeug, das die Außenkontur eines Abschnittes der herzustellenden Gewindesegmente aufweist, im Bereich der Spreizklaue von außen gegen die Kante des Mehrkantrohres gepreßt, so daß der Werkstoff der Rohrwand im Bereich der Kanten in den Gewindegrund formende Vertiefungen in der Außenfläche der Spreizklaue eintritt. Danach werden Außenwerkzeug und Spreizklaue von den Rohrwandungen abgehoben und das Mehrkantrohr relativ zu Außenwerkzeug und Spreizklaue um die Steigung oder ein Mehrfaches davon axial um einen Bearbeitungsabschnitt verschoben.

Dieses Verfahren hat den Vorzug, daß die Wand des Mehrkantrohres im Gewindegrund nur wenig oder gar nicht geschwächt wird. Durch die Verformung mit Außenwerkzeug und Spreizklaue wird dieser Wandabschnitt zusätzlich verfestigt, ein Durchbrechen der Wand im Bereich des Gewindegrundes wird mit Sicherheit vermieden.

Die Dicke der im Bereich des Gewindegrundes nach der Verformung stehen gebliebene Wandstärke hängt davon ab, welchen Abstand den Gewindegrund formende Erhebungen des Außenwerkzeugs am Ende der Verformung von den Gewindegrund formenden Vertiefungen in der als Gegenwerkzeug dienenden Spreizklaue aufweisen. Es können daher mit dem erfindungsgemäßen Verfahren nicht nur Gewindesegmente hergestellt werden, bei denen die Wandstärke im Bereich des Gewindegrundes der Wandstärke des Mehrkantrohres im Bereich der ebenen Seitenwände entspricht, sondern auch Gewindesegmente, bei denen diese Wandstärke geringer ist, möglicherweise aber auch etwas dicker ist, wenn beim Verformen das Material des Mehrkantrohres die Fließgrenze erreicht.

Die Erfindung bezieht sich weiter auf eine Vorrichtung zur Durchführung des Verfahrens, die eine Spannvorrichtung für das Mehrkantrohr und eine Spreizklaue aufweist, wobei mindestens eines dieser Teile parallel zur Achse des Mehrkantrohres verschiebbar geführt ist, und daß die Spreizklaue in das Mehrkantrohr einführbar und in eine an die Innenwand des Mehrkantrohres anliegende Stellung aufspreizbar ist und außerdem in eine Stellung zusammenlegbar ist, in der die Außenkontur der Spreizklaue kleinere Außenabmessungen als die entsprechenden Innenabmessungen des Mehrkantrohres im Bereich der Gewindesegmente aufweist.

Die Verwendung einer Spreizklaue als Gegenwerkzeug zum Verformen des Mehrkantrohrs ergibt einen einfachen Aufbau der Vorrichtung, da die Spreizklaue so ausgebildet ist, daß sie sich während der Verformung gegen die Innenflächen des Mehrkantrohres abstützt. Dabei kann die Außenkontur der Spreizklaue in aufgespreizter Stellung die Innenabmessungen des Mehrkantrohres aufweisen, wobei dann an allen Kanten der Spreizklaue Vertiefungen zur Aufnahme der Gewindezüge vorgesehen sind. Bei anderen Ausführungsformen der Erfindung ist die Spreizklaue so ausgebildet, daß ihre nicht als Gegenwerkzeug für das Außenwerkzeug benötigten Kanten rund oder abgeflacht sind.

Die Außenkontur der Spreizklaue kann sich an mehreren Stellen der Innenflächen des Mehrkantrohres abstützen. Bei einer Ausführungsform der Erfindung stützt sich die Spreizklaue jedoch nur an der der verformten Kante gegenüberliegenden Stelle der Innenflächen ab. In diesem Falle genügt es, wenn die Spreizklaue ein Spreizteil aufweist, das an einer Verlängerung eines Stabes schwenkbar befestigt ist, wobei sich die Verlängerung des Stabes beim Aufspreizen an der dem Verformungsbereich gegenüberliegenden Stelle der Innenflächen des Mehrkantrohres abstützt. Ausführungsformen der Spreizklaue können jedoch auch mehrere schwenkbar gelagerte Spreizteile aufweisen, von denen eines oder zwei das Gegenwerkzeug zu dem Außenwerkzeug bilden, wogegen die anderen Spreizteile zum Abstützen der Spreizklaue an den Innenflächen des Mehrkantrohres benutzt werden.

Das Aufspreizen der Spreizklaue kann durch verschiedene Vorrichtungen erfolgen, beispielsweise können die Spreizglieder durch Druckluft oder ein hydraulisches Medium aufgespreizt werden. Bei einer Ausführungsform der Erfindung sind nur zwei Spreizteile vorgesehen, die durch eine mechanische Vorrichtung, nämlich einen Spreizkonus, aufgespreizt werden. Der Spreizkonus ist an einer Betätigungsstange befestigt, die durch den hohlen Querschnitt eines die Spreizklaue tragenden Stabes hindurchgeführt ist und an seinem rückwärtigen Ende zu einer Verschiebebewegung angetrieben ist. Diese Vorrichtung zum Spreizen der Spreizklaue erlaubt eine sehr einfache und robuste Konstruktion.

Die Erfindung bezieht sich weiter auf ein Gewinderohr, das als Mehrkantrohr, beispielsweise als Vierkantrohr ausgebildet ist und entlang seiner Kanten Segmente eines Gewindes aufweist, wobei die Wandstärke im Gewindegrund im wesentlichen gleich wie im Bereich der Seitenwände ist. So ein Gewinde ist sehr robust. Ein solches Gewinderohr eignet sich insbesondere zur Verwendung im Baugewerbe bei Decken- oder anderen Stützen oder Schalungszwingen. Sich in den Gewindesegmenten im Bereich der Kanten festsetzende Verunreinigungen werden beim Einschrauben einer Gewindemutter aus dem Gewinde in den Zwischenraum zwischen der runden Innenfläche der Gewindemutter und den ebenen Seitenflächen des Mehrkantrohres, insbesondere Vierkantrohres, gedrückt. Diese Selbstreinigung des Gewindes ist besonders deshalb gewährleistet, weil in dem Gewindegrund der Gewindesegmente kein die Verunreinigung festhaltender Durchbruch zum Innenraum des Mehrkantrohres vorhanden ist, sondern an dieser Stelle die Wandstärke des Mehrkantrohres in der Regel nahezu erhalten ist.

Weitere Merkmale der Erfindung ergeben sich aus der folgenden Beschreibung einer Ausführungsform der Erfindung in Verbindung mit den Ansprüchen und der Zeichnung.

In der Zeichnung sind zum Verständnis der Erfindung wesentliche Elemente einer Ausführungsform der erfindungsgemäßen Vorrichtung schematisch dargestellt. Es zeigen:
- Fig. 1: eine Seitenansicht;
- Fig. 2: ein Einzelteil in vergrößertem Maßstab.

Bei der in der Zeichnung dargestellten Ausführungsform der Erfindung ist ein Schlitten 1 auf einem Grundgestell 2 längsverschiebbar geführt. Die Verschiebebewegung ist durch eine hydraulische oder pneumatische Vorschubeinrichtung 3 angetrieben. Auf dem Schlitten 1 ist eine Spannvorrichtung 4 für ein Vierkantrohr 5 starr befestigt. Die Spannvorrichtung 4 ist schematisch durch eine einen Zylinder und einen Kolben aufweisende Vorrichtung 6 angedeutet.

Auf dem Grundgestell 2 ist außerdem eine Platte 7 befestigt, an der ein Trägerrohr 8 angebracht ist. Am freiem Ende des Trägerrohrs 8 sind um eine Achse 9 zwei Spreizteile 10, 11 schwenkbar gelagert. In dem Trägerrohr 8 ist eine durch eine Betätigungsvorrichtung 12 angetriebene Stange 13 verschiebbar geführt, die an ihrem vorderen Ende einen Spreizkonus 14 trägt.

Die Spreizteile 10, 11 weisen einen Querschnitt auf, der so ausgebildet ist, daß sich die Außenflächen der gespreizten Spreizteile 10, 11 im Bereich der Kanten von innen an das Vierkantrohr 5 anlegen.

Die dargestellte Ausführungsform weist zwei Außenwerkzeuge 15, 16 auf, die auf zwei einander gegenüberliegende Kanten des Vierkantrohres 5 einwirken können und an ihrer Stirnfläche so ausgebildet sind, daß Segmente eines Gewindes im Bereich dieser einander gegenüberliegenden Kanten des Vierkantrohres 5 geformt werden. Dabei dienen die innen im Vierkantrohr 5 im Bereich der Außenwerkzeuge 15, 16 befindlichen Spreizgteile 10, 11 als Gegenwerkzeuge für die Außenwerkzeuge 15, 16. Zu diesem Zweck weist die Außenfläche der Spreizteile 10, 11 eine entsprechende Profilierung auf, die die Patrize zu den als Matrize wirkenden Stirnflächen der Außenwerkzeuge 15, 16.

Der Schlitten 1 ist außer durch die Vorrichtung 3 noch durch eine weitere, schematisch angedeutete, Vorrichtung 17 angetrieben, die in Zusammenarbeit mit einer Rastenleiste 18 den Schlitten 1 schrittweise vorschiebt.

Zum abschnittsweise Formen der Gewindesegmente im Bereich der Kanten des Vierkantrohres 5 wird das in der Spannvorrichtung 4 eingespannte Vierkantrohr 5 durch die Vorschubeinrichtung 3 in Achsrichtung des Vierkantrohres 5 über eine, aus den Spreizteilen 10, 11 und dem Spreizkonus 14 bestehende, Spreizklaue geschoben, die zwischen den Außenwerkzeugen 15, 16 in ihrer Lage unveränderlich durch die Stange 8 festgehalten ist. Die Spreizteile 10, 11 werden hierauf durch Zurückziehen des Spreizkonus 14 mit Hilfe der Betätigungsvorrichtung 12 aufgespreizt, so daß sie sich im Bereich von zwei einander gegenüberliegenden Kanten an die Innenflächen des Vierkantrohres 5 anlegen. Die Spreizklaue 10, 11, 14 nimmt als verhältnismäßig starres Gegenwerkzeug den Druck der beiden gegeneinander bewegten Außenwerkzeuge 15, 16 auf. Das Material der Wand des Vierkantrohres 5 tritt bei der Verformung in Vertiefungen an den Außenflächen der Spreizteile 10, 11 ein, so daß im Gewindegrund der Gewindesegmente die Wandstärke in etwa erhalten bleibt.

Ist ein Abschnitt des Gewindes auf dem Vierkantrohr 5 hergestellt, so verschiebt die Vorrichtung 17 den Schlitten 1 um einen Bearbeitungsabschnitt, bis ein Fühler 23 durch Einfallen in die nächste Raste der Rastenleiste 18 den Antrieb abschaltet. Dann wird der nächste Bearbeitungsabschnitt des Vierkantrohres 5 mit Gewindesegmente versehen.

Sind die beiden einander gegenüberliegenden Kanten des Vierkantrohres 5 mit Gewindesegmenten versehen, so wird das Vierkantrohr 5 in der Spannvorrichtung 4 um 90° gedreht, so daß an den beiden anderen Kanten des Vierkantrohres 5 Gewindesegmente geformt werden können.

Auf einem Flansch 19 der Stange 8 stützt sich eine Druckschraubenfeder 20 ab, deren anderes Ende eine Scheibe 21 gegen Schrägflächen 22 der Spreizteile 10, 11 drückt und diese in ihre Ruhestellung zurückführt, wenn der Spreizkonus 14 von den Spreizteilen 10, 11 weggeschoben wird.

## Patentansprüche

1. Verfahren zum Anbringen von Gewindezügen auf Kanten eines Mehrkantrohres, wobei das Mehrkantrohr (5) spanlos dadurch verformt wird, daß zunächst eine Spreizklaue (10,11,14), deren Außenfläche die Innenkontur eines Abschnittes herzustellender Gewindesegmente aufweist, als Unterwerkzeug von innen gegen die Wand des Mehrkantrohres (5) gespannt wird, daß anschließend mindestens ein Außenwerkzeug (15,16), das die Außenkontur eines Abschnittes der herzustellenden Gewindesegmente aufweist, im Bereich der Spreizklaue (10,11,14) von außen gegen Kanten des Mehrkantrohres (5) gepreßt wird, so daß der Werkstoff der Wand des Mehrkantrohres (5) im Bereich der Kanten in die Vertiefungen der Außenfläche der Spreizklaue (10,11,14) eintritt, daß nach der Verformung das Außenwerkzeug (15,16) und die Spreizklaue (10,11,14) von den Rohrwandungen abgehoben werden und dann das Mehrkantrohr (5) relativ Außenwerkzeug (15,16) und Spreizklaue (10,11,14) um die Steigung oder ein Mehrfaches davon axial um einen Bearbeitungsabschnitt verschoben wird.

2. Verfahren nach Anspruch 1, dadurch gekennzeichnet, daß die spanlose Verformung durch Hohlprägen erfolgt.

3. Verfahren nach Anspruch 1 oder 2, dadurch gekennzeichnet, daß die einzelnen Kanten des Mehrkantrohres (5) nacheinander verformt werden.

4. Verfahren nach einem der Ansprüche 1 bis 3, dadurch gekennzeichnet, daß die Rohrwand im Bereich des Außenwerkzeugs (15,16) und der Spreizklaue (10,11,14) so verformt wird, daß die Wandstärke im Bereich der Gewindesegmente etwa erhalten bleibt.

5. Vorrichtung zur Durchführung des Verfahrens nach einem der Ansprüche 1 bis 4, wobei sie eine Spannvorrichtung (4) für das Mehrkantrohr (5) und eine Spreizklaue (10,11,14) aufweist, wobei mindestens eines dieser Teile (4 bzw. 10,11,14) parallel zur Achse des Mehrkantrohres (5) verschiebbar geführt ist, und daß die Spreizklaue (10,11,14) in das Mehrkantrohr (5) einführbar und in eine an die Innenwand des Mehrkantrohres (5) anliegende Stellung aufspreizbar und außerdem in eine Stellung zusammenlegbar ist, in der die Außenkontur der Spreizklaue (10,11,14) kleinere Außenabmessungen als die entsprechenden Innenabmessungen des Mehrkantrohres (5) im Bereich der Gewindesegmente aufweist.

6. Vorrichtung nach Anspruch 5, dadurch gekennzeichnet, daß sich die Außenkontur der aufgespreizten Spreizklaue (10,11,14) an einander gegenüberliegenden Stellen der Innenfläche des Mehrkantrohres (5) abstützt.

7. Vorrichtung nach Anspruch 4 oder 5, dadurch gekennzeichnet, daß die Spreizklaue (10,11,14) mindestens zwei am Ende eines in das Mehrkantrohr (5) einführbaren Hohlstabes (8) angelenkte Spreizteile (10,11) aufweist, zwischen denen sich ein in Achsrichtung des Hohlstabes (8) beweglicher Konus (14) befindet, der an einem Stab (13) befestigt ist, der zum Bewegen der Spreizteile (10,11) im Hohlstab (8) geführt ist.

8. Durch das Verfahren und die Vorrichtung nach einem der vorhergehenden Ansprüche hergestelltes Gewinderohr (5), wobei ein Mehrkantrohr entlang seiner Kanten Gewindesegmente aufweist und die Wandstärke im Bereich seiner Gewindesegmente im wesentlichen gleich wie im Bereich seiner Seitenwände ist.

## Claims

1. Method for the introduction of thread grooves onto edges of a multiple sided pipe whereby the multiple sided pipe (5) is worked without cutting in that, initially, a spreadable claw (10, 11, 14) whose outer surface exhibits the inner contours of a section of a threaded section which is to be produced, is, as lower tool, clamped from the inside against the wall of the multiple walled pipe (5) and, subsequently, at least one outer tool (15, 16), having the outer contour of a section of the threaded section to be produced, is pressed from the outside in the vicinity of the spreadable claw (10, 11, 14) against edges of the multiple sided pipe (5) so that the wall material of the multiple sided pipe (5) in the region of the edges enters into the depressions in the outer surface of the spreading member (10, 11, 14), and after shaping, the outer tool (15, 16) and the spreadable claw (10, 11, 14) are removed from the walls of the pipe and the multiple sided pipe (5) is then displaced axially, by a working length, relative to the outer tool (15, 16) and the spreadable claw (10, 11, 14) by the pitch or by a multiple thereof.

2. Method according to claim 1, characterized in that the working without cutting is done by embossing.

3. Method according to claim 1 or 2, characterized in that the individual edges of the multiple sided pipe (5) are sequentially shaped.

4. Method according to one of the claims 1 to 3, characterized in that the pipe wall in the region of the outer tools (15, 16) and of the spreadable claw (10, 11, 14) is shaped in such a fashion that the wall strength in the region of the threaded section remains approximately constant.

5. Apparatus for carrying out the method according to one of the claims 1 to 4, whereby the apparatus exhibits a clamping device (4) for the multiple sided pipe (5) and a spreadable claw (10, 11, 14), whereby at least one of these parts (4 or 10, 11, 14) can be displaced parallel to the axis of the multiple sided pipe (5) and the spreadable claw (10, 11, 14) can be introduced into the multiple sided pipe (5) and can be spread out at a position to seat at the inner wall of the multiple sided pipe (5) and, in addition, can be folded together at a location at which the outer shape of the spreadable claw (10, 11, 14) has smaller outer dimensions than the corresponding inner dimensions of the multiple sided pipe (5) in the region of the threaded sections.

6. Device according to claim 5 characterized in that the outer contours of the spread-out spreadable claw (10, 11, 14) are supported at oppositely lying locations of the inner surface of the multiple sided pipe (5).

7. Device according to claim 4 or 5 characterized in that the spreadable claw (10, 11, 14) exhibits at least two spreadable hinged members (10, 11) at the end of a hollow member (8) which can be introduced into the multiple sided pipe (5) and between which a movable cone (14) is located which can be moved in the axial direction of the hollow member (8) and which is attached to a rod (13) introduced into the hollow member (8) to move the spreadable members (10, 11).

8. Threaded pipe (5) produced by the method and the apparatus according to one of the preceding claims whereby a multiple sided pipe exhibits threaded sections along its edges with wall strengths in the vicinity of its threaded sections which are largely equal to those in vicinity of its side walls.

## Revendications

1. Procédé pour l'application de rainures de filet sur des arêtes d'un tube polygonal, dans lequel le tube polygonal (5) est déformé sans enlèvement de copeaux par le fait que d'abord un mandrin expansible (10, 11, 14) dont la surface externe présente le contour interne d'un tronçon de segments de filet à réaliser est serré à la manière d'un outil auxiliaire depuis l'intérieur contre la paroi du tube polygonal (5), dans lequel ensuite au moins un outil externe (15, 16) qui présente le contour externe d'un tronçon des segments de filet à réaliser est pressé depuis l'extérieur contre des arêtes du tube polygonal (5) dans la zone du mandrin expansible (10, 11, 14) de façon que la matière de la paroi du tube polygonal (5) pénètre, dans la zone des arêtes, dans les évidements de la surface externe du mandrin expansible (10, 11, 14) et dans lequel, après le façonnage, l'outil externe (15, 16) et le mandrin expansible (10, 11, 14) sont retirés des parois du tube et ensuite le tube polygonal (5) est déplacé axialement d'un pas ou d'un multiple de celui-ci par rapport à l'outil externe (15, 16) et au mandrin expansible (10, 11, 14), pour une section du façonnage.

2. Procédé suivant la revendication 1, caractérisé en ce que le façonnage sans enlèvement de copeaux a lieu par estampage en creux.

3. Procédé suivant la revendication 1 ou 2, caractérisé en ce que les différentes arêtes du tube polygonal (5) sont façonnées l'une après l'autre.

4. Procédé suivant l'une des revendications 1 à 3, caractérisé en ce que la paroi du tube est façonnée dans la zone de l'outil externe (15, 16) et du mandrin expansible (10, 11, 14) de façon que l'épaisseur de paroi soit approximativement maintenue dans la zone des segments de filet.

5. Dispositif pour la mise en oeuvre du procédé suivant l'une des revendications 1 à 4, dans lequel le dispositif présente un dispositif de serrage (4) pour le tube polygonal (5) et un mandrin expansible (10, 11, 14), au moins un de ces éléments (4 ou bien 10, 11, 14) étant guidé de façon à pouvoir être déplacé parallèlement à l'axe du tube polygonal (5), et dans lequel le mandrin expansible (10, 11, 14) peut être introduit dans le tube polygonal (5) et peut être expansé en une position appliquée contre la paroi interne du tube polygonal (5) et de plus replié dans une position dans laquelle le contour externe du mandrin expansible (10, 11, 14) présente dans la zone des segments de filet des dimensions externes inférieures aux dimensions internes correspondantes du tube polygonal (5).

6. Dispositif suivant la revendication 5, caractérisé en ce que le contour externe du mandrin expansible (10, 11, 14) en expansion s'appuie en des endroits opposés l'un de l'autre de la surface interne du tube polygonal (5).

7. Dispositif suivant la revendication 4 ou 5, caractérisé en ce que le mandrin expansible (10, 11, 14) présente au moins deux éléments expansibles (10, 11) qui sont articulés à l'extrémité d'une barre creuse (8) qui peut être introduite dans le tube polygonal (5), et entre lesquels il y a un cône (14) qui peut être déplacé dans la direction de l'axe de la barre creuse (8) et qui est fixé à une barre (13) guidée dans la barre creuse (8) pour le déplacement des éléments expansibles (10, 11).

8. Tube fileté (5) fabriqué par le procédé et par le dispositif suivant l'une des revendications précédentes, dans lequel un tube polygonal présente le long de ses arêtes des segments de filet et l'épaisseur de paroi dans la zone de ses segments de filet est sensiblement égale à celle dans la zone de ses parois latérales.
